# EUROPÄISCHE PATENTANMELDUNG

(11) **EP 4 624 805 A1**
(43) Veröffentlichungstag der Anmeldung: **01.10.2025**
(21) Anmeldenummer: 25153462.4
(22) Anmeldetag: 23.01.2025
(51) Int. Cl.: F23D 14/02, F23D 14/70, F23D 14/82

(54) **BRENNERVORRICHTUNG MIT SPERRVORRICHTUNG ZUM SPERREN EINES FLAMMENRÜCKSCHLAGS, BRENNERSYSTEM UND HEIZGERÄT**

(30) Priorität: 25.03.2024 DE 102024202816
(71) Anmelder: Robert Bosch GmbH, 70442 Stuttgart (DE)
(72) Erfinder: Schmitt, Jens, 35584 Wetzlar (DE); Ripplinger, Hans-Joachim, 35460 Staufenberg (DE)

(57) **Zusammenfassung**

Die Erfindung geht aus von einer Brennervorrichtung zum Verbrennen eines, insbesondere gasförmigen, Brennstoff-Luft-Gemischstroms, aufweisend eine Brennerplatte mit einer Vielzahl dritter Durchströmöffnungen für den Brennstoff-Luft-Gemischstrom zum Ausbilden und Halten von Flammen einer Verbrennung und eine der Brennerplatte stromaufwärts benachbarte Sperrvorrichtung mit einer Vielzahl erster und zweiter Durchströmöffnungen für den Brennstoff-Luft-Gemischstrom zum Sperren eines Flammenrückschlags. Es wird vorgeschlagen, dass die Sperrvorrichtung eine erste Sperrplatte und eine der ersten Sperrplatte stromabwärts benachbarte zweite Sperrplatte umfasst, wobei die ersten Durchströmöffnungen in der ersten Sperrplatte ausgebildet sind und die zweiten Durchströmöffnungen in der zweiten Sperrplatte ausgebildet sind. Die erste Sperrplatte und die zweite Sperrplatte sind im Wesentlichen gleichmäßig voneinander beabstandet angeordnet und bilden zwischen sich einen durchströmbaren Spalt aus. Der Spalt weist eine im Wesentlichen konstante lichte Spalthöhe S auf, wobei die Höhe S höchstens 2 Millimeter ist, bevorzugt höchstens 1 Millimeter, besonders bevorzugt im Bereich 0,2 Millimeter bis 0,7 Millimeter liegt.

## Beschreibung

### Stand der Technik

Aus dem Stand der Technik sind Brennervorrichtung zum Verbrennen eines gasförmigen Brennstoff-Luft-Gemischstroms, aufweisend eine Brennerplatte und eine Sperrvorrichtung zum Sperren eines Flammenrückschlags, bekannt.

Es ist Aufgabe der Erfindung, eine verbesserte Brennervorrichtung bereitzustellen.

### Offenbarung der Erfindung

Die Erfindung geht aus von einer Brennervorrichtung zum Verbrennen eines, insbesondere gasförmigen, Brennstoff-Luft-Gemischstroms, aufweisend eine Brennerplatte mit einer Vielzahl dritter Durchströmöffnungen für den Brennstoff-Luft-Gemischstrom zum Ausbilden und Halten von Flammen einer Verbrennung und eine der Brennerplatte stromaufwärts benachbarte Sperrvorrichtung mit einer Vielzahl erster und zweiter Durchströmöffnungen für den Brennstoff-Luft-Gemischstrom zum Sperren eines Flammenrückschlags.

Es wird vorgeschlagen, dass die Sperrvorrichtung eine erste Sperrplatte und eine der ersten Sperrplatte stromabwärts benachbarte zweite Sperrplatte umfasst, wobei die ersten Durchströmöffnungen in der ersten Sperrplatte ausgebildet sind und die zweiten Durchströmöffnungen in der zweiten Sperrplatte ausgebildet sind. Die erste Sperrplatte und die zweite Sperrplatte sind, insbesondere im Wesentlichen, gleichmäßig voneinander beabstandet angeordnet und bilden zwischen sich einen durchströmbaren Spalt aus. Der Spalt weist eine, insbesondere im Wesentlichen, konstante lichte Spalthöhe S auf, wobei die Höhe S höchstens 2 Millimeter ist, bevorzugt höchstens 1 Millimeter, besonders bevorzugt im Bereich 0,2 Millimeter bis 0,7 Millimeter liegt.

Mittels der erfindungsgemäßen Ausgestaltung kann ein Flammenrückschlag an der Brennervorrichtung sicher verhindert oder erschwert werden.

Unter einer Brennervorrichtung soll in diesem Zusammenhang insbesondere ein Oberflächenbrenner mit ebener oder gekrümmter (zylindrischer oder sphärischer) Brenneroberfläche verstanden werden. Eine Brennervorrichtung mit zylindrischer Brenneroberfläche wird auch Brennstab genannt. Unter einer Brennervorrichtung soll in diesem Zusammenhang insbesondere eine für vollvorgemischte oder teilvorgemischte Verbrennung ausgelegte Brennervorrichtung verstanden werden. Unter einem Brennstoff-Luft-Gemischstrom soll in diesem Zusammenhang insbesondere ein brennbarer Gemischstrom verstanden werden, der durch Mischen eines Brennstoffstroms mit einem Luftstrom, insbesondere in einer Mischeinrichtung, entsteht. Unter einem Brennstoff soll hier insbesondere ein gasförmiger oder dampfförmiger Brennstoff verstanden werden, beispielsweise ein Brenngas wie Erdgas, Methan, Propan, Butan, Wasserstoff sowie deren Gemische. Unter einer Brennerplatte soll hier insbesondere ein dünnwandiger, flächiger, perforierter Gegenstand, beispielsweise ein Blech, eine Folie oder ein Metalldrahtgewirk, verstanden werden. In der Brennerplatte ausgebildete dritte Durchströmöffnungen machen die Brennerplatte für einen Brennstoff-Luft-Gemischstrom durchströmbar. Die Durchströmöffnungen sind insbesondere kreisförmig oder schlitzförmig ausgebildet. Insbesondere strömt der gesamte zur Verbrennung vorgesehene Brennstoff-Luft-Gemischstrom durch die dritten Durchströmöffnungen der Brennerplatte. Der Brennerplatte wird im ordnungsgemäßen Verbrennungsbetrieb auf einer "kalten" Seite der Brennerplatte ein (unverbrannter) Brennstoff-Luft-Gemischstrom zugeführt. Der Brennstoff-Luft-Gemischstrom durchströmt die Brennerplatte und tritt an deren Brenneroberfläche ("heiße" Seite der Brennerplatte) in einen Brennraum aus, wird dort gezündet und verbrennt unter Flammenbildung in einer kontinuierlichen Verbrennung. Die Brennerplatte dient im ordnungsgemäßen Verbrennungsbetrieb zudem als Flammenhalter zum Halten der Flammen auf der dem Brennraum zugewandten heißen Seite der Brennerplatte; die Flammen sollen so weder von der Oberfläche abheben und/oder verlöschen noch durch die Brennerplatte stromaufwärts zurückschlagen.

Unter einem Flammenrückschlag soll hier insbesondere ein unerwünschtes, vom ordnungsgemäßen Verbrennungsbetrieb abweichendes Zurückschlagen der Flammen vom Brennraum stromaufwärts durch die dritten Durchströmöffnungen auf die eigentlich kalte Seite der Brennerplatte verstanden werden. Von dort kann die Flamme dann durch einen Gemischweg weiter stromaufwärts wandern und sich beispielsweise in der Mischeinrichtung oder am Luftgebläse stabilisieren und erheblichen Schaden anrichten.

Unter einer Sperrvorrichtung soll hier insbesondere eine Vorrichtung verstanden werden, mittels derer ein unerwünschter Flammenrückschlag verhindert und/oder seine schädlichen Auswirkungen minimiert werden. Eine durch die Brennerplatte unerwünscht zurückschlagende Flamme kann die Sperrvorrichtung nicht überwinden. Die Sperrvorrichtung ist in Bezug auf einen Brennstoff-Luft-Gemischstrom im ordnungsgemäßen Verbrennungsbetrieb stromaufwärts der Brennerplatte angeordnet und umfasst zwei Sperrplatten.

Unter einer Sperrplatte soll hier insbesondere ein dünnwandiger, flächiger, perforierter Gegenstand, beispielsweise ein Blech oder eine Folie, verstanden werden. Die erste Sperrplatte und die zweite Sperrplatte weisen jeweils zwei große, insbesondere parallele, Oberflächen (sowie quer dazu zumindest eine viel kleinere, sehr schmale Randfläche) auf. In einer Sperrplatte ausgebildete Durchströmöffnungen verbinden die eine Oberfläche mit der anderen Oberfläche der selben Sperrplatte strömungsdurchlässig. Die Durchströmöffnungen machen die Sperrplatte für einen Brennstoff-Luft-Gemischstrom durchströmbar. Die Durchströmöffnungen sind insbesondere kreisförmig ausgebildet. Insbesondere strömt der gesamte zur Verbrennung vorgesehene Brennstoff-Luft-Gemischstrom im ordnungsgemäßen Verbrennungsbetrieb zunächst durch die ersten Durchströmöffnungen der ersten Sperrplatte, dann durch die zweiten Durchströmöffnungen der zweiten Sperrplatte, und schließlich durch die dritten Durchströmöffnungen der Brennerplatte.

Die erste Sperrplatte und die zweite Sperrplatte sind insbesondere stapelartig beziehungsweise wie übereinanderliegende Schichten benachbart angeordnet und bilden zwischen sich einen Spalt aus. Insbesondere liegt die Spalthöhe S in einem Bereich kleiner oder gleich dem Löschabstand des zur Verbrennung gelangenden Brennstoff-Luft-Gemischstroms.

Darunter, dass zwei Platten, insbesondere im Wesentlichen, gleichmäßig voneinander beabstandet angeordnet sind, soll hier insbesondere verstanden werden, dass der senkrechte, lichte Abstand zwischen den beiden sich gegenüber liegenden Oberflächen der beiden Platten an jeder Stelle, insbesondere im Wesentlichen, konstant ist. Die Ausdrücke im Wesentlichen gleichmäßig und im Wesentlichen konstant sollen hier insbesondere bedeuten, dass ein individueller Abstand an einer individuellen Stelle höchstens um einen Toleranzbetrag von einem mittleren Abstand abweicht. Der mittlere Abstand ergibt sich insbesondere als arithmetischer Mittelwert der individuellen Abstände.

Darunter, dass zwei Platten, insbesondere im Wesentlichen, gleichmäßig voneinander beabstandet angeordnet sind, soll hier insbesondere verstanden werden, dass die beiden Platten, insbesondere im Wesentlichen, parallel zueinander angeordnet sind.

Darunter, dass die erste Sperrplatte und die zweite Sperrplatte, insbesondere im Wesentlichen, gleichmäßig voneinander beabstandet angeordnet sind, soll hier insbesondere verstanden werden, dass die Spalthöhe S (das lichte Spaltmaß) zwischen den beiden sich gegenüber liegenden Oberflächen der ersten und zweiten Sperrplatte an jeder Stelle, insbesondere im Wesentlichen, konstant ist. Die Ausdrücke im Wesentlichen gleichmäßig und im Wesentlichen konstant sollen hier insbesondere bedeuten, dass eine individuelle Spalthöhe Si um höchstens 50 %, bevorzugt höchstens 25 %, besonders bevorzugt höchstens 10 % von einer mittleren Spalthöhe S abweicht.

Die Durchströmung des Brennstoff-Luft-Gemischstroms durch die ersten Durchströmöffnungen in der ersten Sperrplatte, dann durch die zweiten Durchströmöffnungen in der zweiten Sperrplatte gewährleistet eine gute Sicherheit gegenüber Flammenrückschlag.

Mittels der von dem Spalt voneinander getrennten zwei Sperrplatten wird insbesondere erreicht, das zumindest die erste Sperrplatte nicht der

Wärmestrahlung seitens der Brennerplatte ausgesetzt ist, sondern gut gekühlt ist. Diese kalte Sperrplatte sorgt für eine effektive Sicherheit gegenüber Flammenrückschlag.

Bei einer vorteilhaften Ausgestaltung sind erste Längsachsen der ersten Durchströmöffnungen in der ersten Sperrplatte radial versetzt angeordnet zu zweiten Längsachsen der zweiten Durchströmöffnungen in der zweiten Sperrplatte, so dass die Längsachsen der ersten Durchströmöffnungen nicht mit den Längsachsen der zweiten Durchströmöffnungen zusammenfallen.

Unter einer Längsachse soll hier insbesondere eine Mittelachse oder Rotationsachse einer Durchströmöffnung verstanden werden. Der Begriff radial bezieht sich hier insbesondere auf die Längsachse. Radial versetzt bedeutet hier insbesondere in Bezug auf die Längsachse seitlich versetzt.

Der Brennstoff-Luft-Gemischstrom wird auf seinem Weg von einer ersten Durchströmöffnung in der ersten Sperrplatte zu einer zweiten Durchströmöffnung in der zweiten Sperrplatte zweimal umgelenkt. Die zweimalige Umlenkung des Brennstoff-Luft-Gemischstroms und/oder die Strömung durch den schmalen Spalt gewährleistet eine gute Sicherheit gegenüber Flammenrückschlag.

Die Spalthöhe S ist so gewählt, dass eine Flamme nicht durch den Spalt zurückschlagen kann. Insbesondere liegt die Spalthöhe S in einem Bereich kleiner oder gleich dem Löschabstand des zur Verbrennung gelangenden Brennstoff-Luft-Gemischstroms.

Bei einer weiteren vorteilhaften Ausgestaltung sind die zweiten Längsachsen der zweiten Durchströmöffnungen in der zweiten Sperrplatte radial versetzt angeordnet zu dritten Längsachsen der dritten Durchströmöffnungen in der Brennerplatte, so dass die Längsachsen der zweiten Durchströmöffnungen nicht mit den Längsachsen der dritten Durchströmöffnungen zusammenfallen.

Der Brennstoff-Luft-Gemischstrom wird auf seinem Weg von einer zweiten Durchströmöffnung in der zweiten Sperrplatte zu einer dritten Durchströmöffnung in der Brennerplatte zweimal umgelenkt. Bei der ersten Umlenkung prallt der Brennstoff-Luft-Gemischstrom auf die Brennerplatte, insbesondere auf einen nicht mit dritten Durchströmöffnungen perforierten Abschnitt der Brennerplatte, und strömt dann an der Brennerplatte entlang, dabei kühlt der Brennstoff-Luft-Gemischstrom die Brennerplatte. Diese Kühlung bewirkt eine weitere Verbesserung der Sicherheit gegenüber Flammenrückschlag.

Bei einer weiteren vorteilhaften Ausgestaltung sind die erste Sperrplatte und die zweite Sperrplatte, vorteilhafterweise auch die Brennerplatte, insbesondere im Wesentlichen, eben ausgebildet und, insbesondere im Wesentlichen, gleichmäßig voneinander beabstandet angeordnet.

Unter dem Begriff im Wesentlichen eben soll hier insbesondere verstanden werden, dass zumindest eine Oberfläche der Platte gänzlich zwischen zwei gedachten parallelen Ebenen liegt, deren Abstand E zueinander höchstens 2 Millimeter, bevorzugt höchstens 1 Millimeter, besonders bevorzugt höchstens 0,5 Millimeter beträgt.

Die Spalthöhe S zwischen der ersten Sperrplatte und der zweiten Sperrplatte einerseits und die Höhe V zwischen der zweiten Sperrplatte und der Brennerplatte sind insbesondere verschieden groß.

Bei einer weiteren vorteilhaften Ausgestaltung sind die erste Sperrplatte und die zweite Sperrplatte, vorteilhafterweise auch die Brennerplatte, gekrümmt, insbesondere im Wesentlichen zylindrisch oder sphärisch, ausgebildet und, insbesondere im Wesentlichen, konzentrisch zueinander angeordnet.

Unter dem Begriff im Wesentlichen zylindrisch oder sphärisch soll hier insbesondere verstanden werden, dass zumindest eine Oberfläche der Platte gänzlich zwischen zwei gedachten konzentrischen, zylindrischen oder sphärischen Flächen liegt, deren Abstand K zueinander höchstens2 Millimeter, bevorzugt höchstens1 Millimeter, besonders bevorzugt höchstens 0,5 Millimeter beträgt.

Darunter, dass die erste Sperrplatte und die zweite Sperrplatte und/oder die Brennerplatte im Wesentlichen konzentrisch zueinander angeordnet sind, soll hier insbesondere verstanden werden, dass die vorgenannten, zwei gedachten konzentrischen, zylindrischen oder sphärischen Flächen ein gemeinsames geometrisches Krümmungszentrum haben. Das Krümmungszentrum kann ein Mittelpunkt oder eine Längsachse sein.

Eine weitere vorteilhafte Ausgestaltung weist einen der Sperrvorrichtung stromaufwärts vorgeordneten, durchströmbaren Zuführraum zum Zuführen des Brennstoff-Luft-Gemischstroms auf, wobei die ersten Durchströmöffnungen in der ersten Sperrplatte in den Zuführraum münden.

Bei einer weiteren vorteilhaften Ausgestaltung bilden die Sperrvorrichtung und die Brennerplatte zwischen sich einen durchströmbaren Verteilraum aus, wobei die zweiten Durchströmöffnungen in der zweiten Sperrplatte in den Verteilraum münden.

Bei einer weiteren vorteilhaften Ausgestaltung sind die Sperrvorrichtung, insbesondere die zweite Sperrplatte der Sperrvorrichtung, und die Brennerplatte, insbesondere im Wesentlichen, gleichmäßig voneinander beabstandet und bilden zwischen sich einen durchströmbaren Verteilraum aus, wobei der Verteilraum eine, insbesondere im Wesentlichen, konstante lichte Höhe V aufweist, wobei die Höhe V höchstens 5 Millimeter ist, bevorzugt im Bereich 0,5 Millimeter bis 4 Millimeter liegt.

Im ordnungsgemäßen Verbrennungsbetrieb wird der Brennstoff-Luft-Gemischstrom dem Zuführraum zugeführt, strömt von hier durch die ersten Durchströmöffnungen, weiter durch den Spalt zwischen erster Sperrplatte und zweiter Sperrplatte, weiter durch die zweiten Durchströmöffnungen in den Verteilraum, und schließlich durch die dritten Durchströmöffnungen in den Brennraum. Der Verteilraum dient auch einem, insbesondere mengenbezogenen, gleichmäßigen Verteilen des Brennstoff-Luft-Gemischstroms auf die dritten Durchströmöffnungen. Der Zuführraum, der Spalt und/oder der Verteilraum sind insbesondere als Hohlräume ausgebildet.

Bei einer weiteren vorteilhaften Ausgestaltung überschneiden und/oder berühren senkrecht auf die zweite Sperrplatte projizierte Abbilder der ersten Durchströmöffnungen die zweiten Durchströmöffnungen nicht.

Die Projektion einer ersten Durchströmöffnung auf die zweite Sperrplatte erfolgt insbesondere parallel zu einer Projektionsachse. Die Projektionsachse steht insbesondere senkrecht auf der Projektionsebene, hier die Oberfläche der zweiten Sperrplatte. Die Projektionsachse fällt insbesondere mit der Längsachse der projizierten Durchströmöffnung zusammen beziehungsweise verläuft parallel zu dieser.

Der Brennstoff-Luft-Gemischstrom wird auf seinem Weg von einer ersten Durchströmöffnung in der ersten Sperrplatte in den niedrigen Spalt und zu einer zweiten Durchströmöffnung in der zweiten Sperrplatte zweimal umgelenkt und legt eine endliche Wegstrecke im Spalt zurück. Die zweimalige Umlenkung des Brennstoff-Luft-Gemischstroms und die Strömung durch den schmalen Spalt gewährleistet eine gute Sicherheit gegenüber Flammenrückschlag.

Bei einer weiteren vorteilhaften Ausgestaltung ist ein Abstand A zwischen einem senkrecht auf die zweite Sperrplatte projizierten Abbild eines ersten Lochrands einer ersten Durchströmöffnung und einem, insbesondere nächstliegenden, zweiten Lochrand einer nächstliegenden zweiten Durchströmöffnung größer oder gleich null.

Bei einer weiteren vorteilhaften Ausgestaltung ist ein Abstand A zwischen einem senkrecht auf die zweite Sperrplatte projizierten Abbild eines ersten Lochrands einer ersten Durchströmöffnung und einem, insbesondere nächstliegenden, zweiten Lochrand einer nächstliegenden zweiten Durchströmöffnung größer oder gleich einem Fünffachen, bevorzugt größer oder gleich einem Zehnfachen, besonders bevorzugt größer oder gleich einem Zwanzigfachen, der Höhe S des Spalts.

Der Brennstoff-Luft-Gemischstrom wird auf seinem Weg von einer ersten Durchströmöffnung in der ersten Sperrplatte zu einer zweiten Durchströmöffnung in der zweiten Sperrplatte im Spalt umgelenkt, insbesondere zweimal umgelenkt, und legt eine erhebliche Wegstrecke A (Abstand A) im Spalt zurück. Die Wegstrecke A im Spalt ist um ein Vielfaches länger als die Spalthöhe S.

Mittels der Spalthöhe S und der Wegstrecke A (Abstand A) im Spalt kann die Sicherheit der Brennervorrichtung gegenüber einem Flammenrückschlag konstruktiv ausgewählt werden. Die Spalthöhe S und die Wegstrecke A im Spalt können sich insbesondere auch auf einen Druckverlust bei der Durchströmung der Brennervorrichtung auswirken. Bei der konstruktiven Auslegung der Brennervorrichtung kann durch einen gut gewählten Kompromiss bei der Auswahl von Spalthöhe S und Abstand A sowohl eine Sicherheit gegenüber Flammenrückschlag ausreichend hoch als auch der Druckverlust der Brennstoff-Luft-Gemischströmung ausreichend niedrig eingestellt werden.

Bei einer weiteren vorteilhaften Ausgestaltung bilden die Sperrvorrichtung und die Brennerplatte zwischen sich einen durchströmbaren Verteilraum aus, wobei sowohl die zweiten Durchströmöffnungen in der zweiten Sperrplatte als auch die dritten Durchströmöffnungen in der Brennerplatte in den Verteilraum münden. Dabei überschneiden und/oder berühren senkrecht auf die Brennerplatte projizierte Abbilder der zweiten Durchströmöffnungen die dritten Durchströmöffnungen nicht.

Die Projektion einer zweiten Durchströmöffnung auf die Brennerplatte erfolgt insbesondere parallel zu einer Projektionsachse. Die Projektionsachse steht insbesondere senkrecht auf der Projektionsebene, hier die Oberfläche der Brennerplatte. Die Projektionsachse fällt insbesondere mit der Längsachse der projizierten Durchströmöffnung zusammen beziehungsweise verläuft parallel zu dieser.

Der Brennstoff-Luft-Gemischstrom wird auf seinem Weg durch eine zweite Durchströmöffnung in der zweiten Sperrplatte in den Verteilraum und weiter durch eine dritte Durchströmöffnung in der Brennerplatte zweimal umgelenkt. Bei der ersten Umlenkung im Verteilraum prallt der Brennstoff-Luft-Gemischstrom auf die Brennerplatte, insbesondere auf einen nicht mit dritten Durchströmöffnungen perforierten Abschnitt der Brennerplatte, und strömt dann an der Brennerplatte entlang, dabei kühlt der Brennstoff-Luft-Gemischstrom die Brennerplatte. Diese Kühlung bewirkt eine weitere Verbesserung der Sicherheit gegenüber Flammenrückschlag. Insbesondere wird eine spontane Entzündung des Brennstoff-Luft-Gemischstroms stromaufwärts der Brennerplatte wirksam unterdrückt.

Bei einer weiteren vorteilhaften Ausgestaltung ist im Spalt zwischen der ersten Sperrplatte und der zweiten Sperrplatte zumindest ein Abstandhalter, bevorzugt eine Mehrzahl von Abstandhaltern, angeordnet, der/die die Höhe S des Spaltes definiert. Insbesondere ist die Höhe S des Spaltes durch eine Höhe des Abstandhalters definiert.

Der Abstandhalter ist insbesondere ausgebildet, den Brennstoff-Luft-Gemischstrom im Spalt nicht oder allenfalls nur geringfügig zu stören.

Mittels des Abstandhalters wird gewährleistet, dass die Spalthöhe S dauerhaft erhalten bleibt, insbesondere auch bei wechselnden Betriebsbedingungen, beispielsweise wechselnden Temperaturen, aber auch bei Erschütterungen, beispielsweise bei einem Transport oder unerwünschter harter (später) Zündung des Brennstoff-Luft-Gemischstroms.

Bei einer weiteren vorteilhaften Ausgestaltung ist der zumindest eine Abstandhalter aus der ersten Sperrplatte und/oder der zweiten Sperrplatte heraus geformt, insbesondere in Form einer Noppe. Dabei ist der Abstandhalter auf einer dem Spalt zugewandten Seite der ersten Sperrplatte und/oder der zweiten Sperrplatte angeordnet.

Der Abstandhalter ist insbesondere stoffschlüssig mit zumindest einer der beiden Sperrplatten verbunden. Eine solche Noppe wird insbesondere mittels lokalem plastischen Umformen erzeugt.

Bei einer weiteren vorteilhaften Ausgestaltung sind die erste Sperrplatte und die zweite Sperrplatte, vorteilhafterweise auch die Brennerplatte, an ihren Rändern mittels einer Tragestruktur gehalten, wobei der zumindest eine Abstandhalter in der Tragestruktur ausgebildet ist und in den Spalt zwischen der ersten Sperrplatte und der zweiten Sperrplatte hineinragt.

Die Tragestruktur kann insbesondere als Rahmen, Flansch und/oder Deckel der Brennervorrichtung ausgebildet sein. Die Tragestruktur kann insbesondere auch eine Leitstruktur für das geleitete Durchströmen der Brennervorrichtung mit dem Brennstoff-Luft-Gemischstrom darstellen. Die Tragestruktur kann insbesondere auch eine Dichtfunktion aufweisen, um ein ungewolltes Austreten des Brennstoff-Luft-Gemischstroms an hierfür nicht geeigneten Stellen der Brennervorrichtung zu verhindern. Insbesondere kann in der Tragestruktur auch zumindest ein Abstandhalter ausgebildet sein, der in den Spalt zwischen der zweiten Sperrplatte und der Brennerplatte hineinragt.

Bei einer weiteren vorteilhaften Ausgestaltung ist die Brennervorrichtung ausgebildet, einen Wasserstoff aufweisenden Brennstoff-Luft-Gemischstrom zu verbrennen, wobei der Brennstoff Wasserstoff enthält oder Wasserstoff ist.

Wasserstoff als Brennstoff oder Brennstoffbeimischung hat viele Vorteile, unter anderem hinsichtlich der Emissionen. Wasserstoff verbrennt mit charakteristischen Eigenschaften, die in der Konstruktion berücksichtigt werden müssen, insbesondere durch angepasste Abmessungen von Strömungsquerschnitten.

Die Erfindung betrifft auch ein Brennersystem zum Erzeugen einer Verbrennungswärme mittels Verbrennen eines gasförmigen Brennstoff-Luft-Gemischstroms, umfassend eine Luftzuführeinrichtung, insbesondere mit einem Luftgebläse, zum Zuführen und/oder Fördern eines Luftstroms, eine Brennstoffzuführeinrichtung mit einer Brennstoffventileinrichtung zum Zuführen und/oder Dosieren eines Brennstoffstroms, und eine Mischeinrichtung zum Erzeugen des Brennstoff-Luft-Gemischstroms durch Mischen des Luftstroms mit dem Brennstoffstrom. Dabei umfasst das Brennersystem weiter eine wie vorstehend beschriebene Brennervorrichtung.

Weiter kann das Brennersystem eine Zündeinrichtung zum Zünden einer Verbrennung des Brennstoff-Luft-Gemischstroms an der Brennervorrichtung und/oder zumindest eine Überwachungseinrichtung zum Überwachen einer Flammenbildung und/oder einer Verbrennungsqualität umfassen. Ferner kann das Brennersystem zumindest ein Steuereinrichtung oder Regeleinrichtung umfassen, die ausgebildet ist, mit dem Luftgebläse und/oder der Brennstoffventileinrichtung und/oder der Zündeinrichtung und/oder der Überwachungseinrichtung zu kommunizieren, um das Brennersystem und/oder seine Komponenten zu steuern und/oder zu regeln.

Unter einem Brennersystem soll in diesem Zusammenhang insbesondere ein System zur Wärmeerzeugung mittels Zuführen und/oder Fördern eines Luftstroms, Zuführen und/oder Dosieren eines Brennstoffstroms, Erzeugen eines Brennstoff-Luft-Gemischstroms, Zünden und Verbrennen des Brennstoff-Luft-Gemischstroms, Überwachen einer Flammenbildung und/oder einer Verbrennungsqualität sowie Steuern und/oder Regeln des Brennersystems und/oder seiner Komponenten verstanden werden.

Das Brennersystem ist insbesondere für eine vollvorgemischte oder teilvorgemischte Verbrennung ausgelegt.

Die Erfindung betrifft auch ein Heizgerät zum Bereitstellen von Wärme, insbesondere zum Erwärmen eines Nutzfluides, mittels Verbrennen eines gasförmigen Brennstoff-Luft-Gemischstroms, umfassend einen Wärmeübertrager zum Übertragen von Verbrennungswärme auf das Nutzfluid. Dabei umfasst das Heizgerät weiter ein wie vorstehend beschriebenes Brennersystem zum Erzeugen einer Verbrennungswärme mit einer wie vorstehend beschriebenen Brennervorrichtung. Weiter kann die Wärme auch mittels von dem Heizgerät erzeugter Strahlung bereitgestellt werden. Unter einem Nutzfluid soll hier insbesondere Heizwasser und/oder Trinkwasser und/oder Heißluft verstanden werden.

### Zeichnung

Weitere Ausgestaltungen und Vorteile ergeben sich aus der folgenden Zeichnungsbeschreibung. In der Zeichnung sind Ausführungsbeispiele der Erfindung dargestellt. Die Zeichnung, die Beschreibung und die Ansprüche enthalten zahlreiche Merkmale in Kombination. Der Fachmann wird die Merkmale zweckmäßigerweise auch einzeln betrachten und zu sinnvollen weiteren Kombinationen zusammenfassen. Es zeigen schematisch:
- Figur 1: eine Brennervorrichtung mit ebener Brennerplatte und ebener Sperrvorrichtung,
- Figur 2: eine Brennervorrichtung mit gekrümmter Brennerplatte und gekrümmter Sperrvorrichtung.

Figur 1a zeigt einen Längsschnitt durch eine Brennervorrichtung 100 mit ebener Brennerplatte 110, ebener Sperrvorrichtung 200 und Tragestruktur 120. Figur 1b zeigt eine perspektivische Explosionsdarstellung der Brennervorrichtung 100 aus Figur 1a mit der ebenen Brennerplatte 110 und der Sperrvorrichtung 200, die eine erste ebene Sperrplatte 210 und eine zweite ebene Sperrplatte 220 umfasst (ohne Tragestruktur). Figur 1c zeigt ein Detail der Figur 1b. In Figur 1 sind die erste Sperrplatte 210, die zweite Sperrplatte 220 und die Brennerplatte 110 stapelartig beziehungsweise wie übereinanderliegende Schichten benachbart angeordnet.

Figur 2a zeigt einen Längsschnitt durch eine Brennervorrichtung 100 mit gekrümmter (zylindrischer) Brennerplatte 110, gekrümmter (zylindrischer) Sperrvorrichtung 200 und Tragestruktur 120 (stirnseitiger Flansch und stirnseitiger Deckel). Figur 2b zeigt eine perspektivische Explosionsdarstellung der Brennervorrichtung 100 aus Figur 2a mit der gekrümmten (zylindrischen) Brennerplatte 110 und der Sperrvorrichtung 200, die eine erste gekrümmte (zylindrische) Sperrplatte 210 und eine zweite gekrümmte (zylindrische) Sperrplatte 220 umfasst. Figur 2c zeigt ein Detail der Figur 2b. In Figur 2 sind die erste Sperrplatte 210, die zweite Sperrplatte 220 und die Brennerplatte 110 konzentrisch zueinander angeordnet.

Die Brennervorrichtung 100 weist eine Brennerplatte 110 mit einer Vielzahl dritter Durchströmöffnungen 112 (schlitzförmig oder kreisförmig) zum Durchströmen mit einem Brennstoff-Luft-Gemischstrom M auf. Die Brennerplatte 110 ist bezüglich des Gemischstroms M stromabwärts einem Brennraum 30 zugewandt. An den dritten Durchströmöffnungen 112 können Flammen F einer Verbrennung gezündet werden. Der Brennerplatte 110 stromaufwärts vorgeordnet ist eine Sperrvorrichtung 200 angeordnet, die ausgebildet ist, einen unerwünschten Flammenrückschlag entgegen der Gemischströmung M zu sperren.

Die Sperrvorrichtung 200 umfasst eine erste Sperrplatte 210 mit darin ausgebildeten ersten Durchströmöffnungen 212 zum Durchströmen mit dem Brennstoff-Luft-Gemischstrom M und eine der ersten Sperrplatte 210 stromabwärts benachbarte zweite Sperrplatte 220 mit darin ausgebildeten zweiten Durchströmöffnungen 222. Die erste Sperrplatte 210 und die zweite Sperrplatte 220 sind gleichmäßig voneinander beabstandet angeordnet und bilden zwischen sich einen durchströmbaren Spalt 230 aus. Der Spalt 230 weist eine konstante lichte Spalthöhe S auf, wobei die Spalthöhe S höchstens 1,2 Millimeter beträgt und bevorzugt im Bereich 0,2 Millimeter bis 0,7 Millimeter liegt.

Im Spalt 230 zwischen der ersten Sperrplatte 210 und der zweiten Sperrplatte 220 ist zumindest ein Abstandhalter 232, bevorzugt eine Mehrzahl von Abstandhaltern 232, angeordnet. Der Abstandhalter 232 oder die Mehrzahl von Abstandhaltern 232 definiert die Höhe S des Spaltes.

Der Sperrvorrichtung 200 stromaufwärts vorgeordnet ist ein Zuführraum 10 zum Zuführen des Brennstoff-Luft-Gemischstroms M zur Brennervorrichtung 100. Die ersten Durchströmöffnungen 212 in der ersten Sperrplatte 210 münden stromaufwärts in den Zuführraum 10 und stromabwärts in den Spalt 230. Die zweiten Durchströmöffnungen 222 in der zweiten Sperrplatte 220 münden stromaufwärts in den Spalt 230 und stromabwärts in den Verteilraum 20. Zwischen der Sperrvorrichtung 200 und der Brennerplatte 110 ist der Verteilraum 20 zum Verteilen des Brennstoff-Luft-Gemischstroms M auf die dritten Durchströmöffnungen 112 in der Brennerplatte 110 ausgebildet. Die Sperrvorrichtung 200 und die Brennerplatte 110 sind gleichmäßig voneinander beabstandet. Der Verteilraum 20 weist eine konstante lichte Höhe V auf, wobei die Höhe V höchstens 5 Millimeter beträgt und bevorzugt im Bereich 2 Millimeter bis 4 Millimeter liegt. Die dritten Durchströmöffnungen 112 in der Brennerplatte 110 münden stromaufwärts in den Verteilraum 20 und stromabwärts in den der Brennerplatte 110 nachgeordneten Brennraum 30.

Figur 1a zeigt, dass die erste Sperrplatte 210, die zweite Sperrplatte 220 und die Brennerplatte 110 an ihren Rändern mittels einer Tragestruktur 120 gehalten sind, wobei wulstartige Abstandhalter 232 in der Tragestruktur 120 ausgebildet sind und in den Spalt 230 zwischen der ersten Sperrplatte 210 und der zweiten Sperrplatte 220 hineinragen. Weitere in der Tragestruktur 120 ausgebildete, wulstartige Abstandhalter 232 ragen in den Verteilraum 20 zwischen der zweiten Sperrplatte 220 und der Brennerplatte 110 hinein und definieren die Höhe V des Verteilraums 20.

Die Figuren 1a und 1b zeigen weiter noppenförmig aus der ersten Sperrplatte 210 heraus geformte Abstandhalter 232.

Die ersten Durchströmöffnungen 212 in der ersten Sperrplatte 210 weisen erste Längsachsen 214 auf. Ebenso weisen die zweiten Durchströmöffnungen 222 in der zweiten Sperrplatte 220 zweite Längsachsen 224 auf. Die ersten Längsachsen 214 und zweiten Längsachsen 224 sind vorteilhafterweise um einen Abstand R radial versetzt zueinander angeordnet, so dass die ersten Längsachsen 214 der ersten Durchströmöffnungen 212 nicht mit den zweiten Längsachsen 224 der zweiten Durchströmöffnungen 222 zusammenfallen.

Projiziert man, wie in Figur 1c, die ersten Durchströmöffnungen 212 senkrecht auf die zweite Sperrplatte 220, so ergeben sich dort projizierte Abbilder 216 (hier gestrichelt dargestellt) der ersten Durchströmöffnungen 212. Diese Abbilder 216 überschneiden und/oder berühren die zweiten Durchströmöffnungen 222 nicht.

Projiziert man, wie in Figur 2c, die ersten Durchströmöffnungen 212 senkrecht auf die zweite Sperrplatte 220, so ergeben sich dort projizierte Abbilder 216 (hier gestrichelt dargestellt) der ersten Durchströmöffnungen 212. Diese Abbilder 216 überschneiden und/oder berühren die zweiten Durchströmöffnungen 222 nicht.

Projiziert man, wie in Figur 1c, die ersten Durchströmöffnungen 212 senkrecht auf die zweite Sperrplatte 220, so ergeben sich dort projizierte Abbilder (hier gestrichelt dargestellt) der Lochränder der ersten Durchströmöffnungen 212. Ein Abstand A zwischen einem senkrecht auf die zweite Sperrplatte 220 projizierten Abbild eines ersten Lochrands einer ersten Durchströmöffnung 212 und einem zweiten Lochrand einer nächstliegenden zweiten Durchströmöffnung 222 ist größer oder gleich einem Zehnfachen, bevorzugt größer oder gleich einem Fünfzehnfachen, besonders bevorzugt größer oder gleich einem Zwanzigfachen, der Höhe S des Spalts 230.

Projiziert man, wie in Figur 2c, die ersten Durchströmöffnungen 212 senkrecht auf die zweite Sperrplatte 220, so ergeben sich dort projizierte Abbilder (hier gestrichelt dargestellt) der Lochränder der ersten Durchströmöffnungen 212. Ein Abstand A zwischen einem senkrecht auf die zweite Sperrplatte 220 projizierten Abbild eines ersten Lochrands einer ersten Durchströmöffnung 212 und einem zweiten Lochrand einer nächstliegenden zweiten Durchströmöffnung 222 ist größer oder gleich einem Zehnfachen, bevorzugt größer oder gleich einem Fünfzehnfachen, besonders bevorzugt größer oder gleich einem Zwanzigfachen, der Höhe S des Spalts 230.

## Patentansprüche

1. **Brennervorrichtung** (100) zum Verbrennen eines Brennstoff-Luft-Gemischstroms (M), aufweisend
• eine Brennerplatte (110) mit einer Vielzahl dritter Durchströmöffnungen (112) für den Brennstoff-Luft-Gemischstrom (M) zum Ausbilden und Halten von Flammen (F) einer Verbrennung,
• eine der Brennerplatte (110) stromaufwärts benachbarte Sperrvorrichtung (200) mit einer Vielzahl erster und zweiter Durchströmöffnungen (212, 222) für den Brennstoff-Luft-Gemischstrom (M) zum Sperren eines Flammenrückschlags,
**dadurch gekennzeichnet,**
• **dass** die Sperrvorrichtung (200) eine erste Sperrplatte (210) und eine der ersten Sperrplatte (210) stromabwärts benachbarte zweite Sperrplatte (220) umfasst,
• **dass** die ersten Durchströmöffnungen (212) in der ersten Sperrplatte (210) ausgebildet sind und die zweiten Durchströmöffnungen (222) in der zweiten Sperrplatte (220) ausgebildet sind,
• **dass** die erste Sperrplatte (210) und die zweite Sperrplatte (220), insbesondere im Wesentlichen, gleichmäßig voneinander beabstandet angeordnet sind und zwischen sich einen durchströmbaren Spalt (230) ausbilden, wobei der Spalt (230) eine, insbesondere im Wesentlichen, konstante lichte Spalthöhe (S) aufweist,
• **dass** die Spalthöhe (S) höchstens 2 Millimeter ist, bevorzugt höchstens 1 Millimeter, und besonders bevorzugt im Bereich 0,2 Millimeter bis 0,7 Millimeter liegt.

2. Brennervorrichtung (100) nach Anspruch 1,
wobei erste Längsachsen (214) der ersten Durchströmöffnungen (212) um einen Abstand (R) radial versetzt zu zweiten Längsachsen (224) der zweiten Durchströmöffnungen (222) angeordnet sind, so dass die ersten Längsachsen (214) der ersten Durchströmöffnungen (212) nicht mit den zweiten Längsachsen (224) der zweiten Durchströmöffnungen (222) zusammenfallen.

3. Brennervorrichtung (100) nach Anspruch 1 oder 2,
wobei die erste Sperrplatte (210) und die zweite Sperrplatte (220), vorteilhafterweise auch die Brennerplatte (110), insbesondere im Wesentlichen, eben ausgebildet und, insbesondere im Wesentlichen, gleichmäßig voneinander beabstandet angeordnet sind.

4. Brennervorrichtung (100) nach Anspruch 1 oder 2,
wobei die erste Sperrplatte (210) und die zweite Sperrplatte (220), vorteilhafterweise auch die Brennerplatte (110), gekrümmt, insbesondere im Wesentlichen zylindrisch oder sphärisch, ausgebildet und, insbesondere im Wesentlichen, konzentrisch zueinander angeordnet sind.

5. Brennervorrichtung (100) nach einem der vorhergehenden Ansprüche,
**gekennzeichnet durch** einen der Sperrvorrichtung (200) stromaufwärts vorgeordneten, durchströmbaren Zuführraum (10) zum Zuführen des Brennstoff-Luft-Gemischstroms (M), wobei die ersten Durchströmöffnungen (212) in der ersten Sperrplatte (210) in den Zuführraum (10) münden.

6. Brennervorrichtung (100) nach einem der vorhergehenden Ansprüche,
**dadurch gekennzeichnet, dass** die Sperrvorrichtung (200) und die Brennerplatte (110) zwischen sich einen durchströmbaren Verteilraum (20) ausbilden, wobei die zweiten Durchströmöffnungen (222) in der zweiten Sperrplatte (220) in den Verteilraum (20) münden.

7. Brennervorrichtung (100) nach einem der vorhergehenden Ansprüche,
**dadurch gekennzeichnet, dass** die Sperrvorrichtung (200) und die Brennerplatte (110), insbesondere im Wesentlichen, gleichmäßig voneinander beabstandet sind und zwischen sich einen durchströmbaren Verteilraum (20) ausbilden, wobei der Verteilraum (20) eine, insbesondere im Wesentlichen, konstante lichte Höhe (V) aufweist, wobei die Höhe (V) insbesondere höchstens 5 Millimeter beträgt, bevorzugt im Bereich 0,5 Millimeter bis 4 Millimeter liegt.

8. Brennervorrichtung (100) nach einem der vorhergehenden Ansprüche, wobei senkrecht auf die zweite Sperrplatte (220) projizierte Abbilder (216) der ersten Durchströmöffnungen (212) die zweiten Durchströmöffnungen (222) nicht überschneiden und/oder nicht berühren.

9. Brennervorrichtung (100) nach einem der vorhergehenden Ansprüche, wobei ein Abstand (A) zwischen einem senkrecht auf die zweite Sperrplatte (220) projizierten Abbild eines ersten Lochrands einer ersten Durchströmöffnung (212) und einem zweiten Lochrand einer nächstliegenden zweiten Durchströmöffnung (222) größer oder gleich einem Fünffachen, bevorzugt größer oder gleich einem Zehnfachen, besonders bevorzugt größer oder gleich einem Zwanzigfachen, der Höhe (S) des Spalts ist.

10. Brennervorrichtung (100) nach einem der vorhergehenden Ansprüche,
**dadurch gekennzeichnet, dass** die Sperrvorrichtung (200) und die Brennerplatte (110) zwischen sich einen durchströmbaren Verteilraum (20) ausbilden, wobei die zweiten Durchströmöffnungen (222) in der zweiten Sperrplatte (220) in den Verteilraum (20) münden, und wobei die dritten Durchströmöffnungen (112) in der Brennerplatte (110) in den Verteilraum (20) münden, wobei senkrecht auf die Brennerplatte (110) projizierte Abbilder der zweiten Durchströmöffnungen (222) die dritten Durchströmöffnungen (112) nicht überschneiden und/oder nicht berühren.

11. Brennervorrichtung (100) nach einem der vorhergehenden Ansprüche, wobei im Spalt (230) zwischen der ersten Sperrplatte (210) und der zweiten Sperrplatte (220) zumindest ein Abstandhalter (232), bevorzugt eine Mehrzahl von Abstandhaltern (232), angeordnet ist, der/die die Höhe (S) des Spaltes (230) definiert.

12. Brennervorrichtung (100) nach Anspruch 11,
wobei der zumindest eine Abstandhalter (232) aus der ersten Sperrplatte (210) und/oder der zweiten Sperrplatte (220) heraus geformt ist, insbesondere in Form einer Noppe.

13. Brennervorrichtung (100) nach Anspruch 11 oder 12,
wobei die erste Sperrplatte (210) und die zweite Sperrplatte (220), vorteilhafterweise auch die Brennerplatte (110), an ihren Rändern mittels einer Tragestruktur (120) gehalten sind, wobei der zumindest eine Abstandhalter (232) in der Tragestruktur (120) ausgebildet ist und in den Spalt (230) zwischen der ersten Sperrplatte (210) und der zweiten Sperrplatte (220) hineinragt.

14. Brennervorrichtung (100) nach einem der vorhergehenden Ansprüche,
**dadurch gekennzeichnet, dass** die Brennervorrichtung (100) ausgebildet ist, einen Wasserstoff aufweisenden Brennstoff-Luft-Gemischstrom (M) zu verbrennen, wobei der Brennstoff Wasserstoff enthält oder Wasserstoff ist.

15. **Brennersystem** zum Erzeugen einer Verbrennungswärme mittels Verbrennen eines gasförmigen Brennstoff-Luft-Gemischstroms (M), umfassend eine Luftzuführeinrichtung, insbesondere mit einem Luftgebläse, zum Zuführen eines Luftstroms, eine Brennstoffzuführeinrichtung mit einer Brennstoffventileinrichtung zum Zuführen eines Brennstoffstroms, eine Mischeinrichtung zum Erzeugen des Brennstoff-Luft-Gemischstroms (M) durch Mischen des Luftstroms mit dem Brennstoffstrom,
**gekennzeichnet durch** eine Brennervorrichtung (100) nach einem der Ansprüche 1 bis 14.

16. **Heizgerät** zum Bereitstellen von Wärme, insbesondere zum Erwärmen eines Nutzfluides, mittels Verbrennen eines gasförmigen Brennstoff-Luft-Gemischstroms (M), umfassend einen Wärmeübertrager zum Übertragen von Verbrennungswärme auf das Nutzfluid,
**gekennzeichnet durch** ein Brennersystem zum Erzeugen einer Verbrennungswärme nach Anspruch 15.
